# EUROPÄISCHE PATENTSCHRIFT

(11) **EP 3 647 502 B1**
(45) Veröffentlichungstag und Bekanntmachung des Hinweises auf die Patenterteilung: **19.04.2023**
(21) Anmeldenummer: 19197271.0
(22) Anmeldetag: 13.09.2019
(51) Int. Cl.: E03C 1/04

(54) **SPÜLBECKENANORDNUNG MIT EINEM SPÜLBECKEN UND EINER SPÜLBECKENARMATUR**
SINK ASSEMBLY COMPRISING A SINK AND A SINK FITTING
ENSEMBLE ÉVIER DOTÉ D'UN ÉVIER ET D'UNE ROBINETTERIE

(30) Priorität: 30.10.2018 DE 102018127042; 12.09.2019 EP 19197035
(43) Veröffentlichungstag der Anmeldung: 06.05.2020
(73) Patentinhaber: Naber Holding GmbH & Co. KG, 48529 Nordhorn (DE)
(72) Erfinder: BECK, Thomas, 10318 Berlin (DE); NABER, Hans-Joachim, 48527 Nordhorn (DE)
(74) Vertreter: Angerhausen, Christoph

(56) Entgegenhaltungen:
- EP-A1- 1 630 305
- EP-A1- 2 474 673
- EP-A2- 0 999 389
- DE-B1- 1 650 447
- DE-B3-102015 114 327
- DE-U1- 7 804 838
- US-A- 2 790 632
- US-B2- 8 061 386

## Beschreibung

Die Erfindung geht aus von einer Spülbeckenanordnung mit einem Spülbecken und einer Spülbeckenarmatur, die einen Wasserauslauf aufweist und zwischen einer Ausgussposition, in welcher die Spülbeckenarmatur aus dem Spülbecken herausgeschwenkt ist, und mindestens einer Verstauposition, in welcher die Spülbeckenarmatur innerhalb des Spülbeckens angeordnet ist, verschwenkbar ist. Die Spülbeckenanordnung weist beabstandet von einem oberen Beckenrand des Spülbeckens eine wasserführende Drehdurchführung durch eine Seitenwand des Spülbeckens auf, über die von außerhalb des Spülbeckens Wasser durch die Seitenwand des Spülbeckens in die Spülbeckenarmatur eingespeist ist. Die Drehdurchführung weist eine Hülse auf, durch die mindestens eine Wasserzuleitung, vorzugsweise eine Warmwasserzuleitung und eine Kaltwasserzuleitung von außerhalb des Spülbeckens durch die Seitenwand hindurch in die Spülbeckenarmatur eingeführt ist. Eine derartige Spülbeckenarmatur ist aus der DE 1650 447 B1 bekannt. Ähnliche Anordnungen zeigen auch die DE 10 2011 008 303 B4, die EP 2 474 673 A1 und die DE 78 04 838 U1.

Die bekannte Spülbeckenanordnung hat den Nachteil, dass sie vergleichsweise aufwendig in der Herstellung ist. Dies ist insbesondere dadurch bedingt, dass zur Verstauung des Wasserauslaufs in der Verstauposition und zur Anscharnierung des als durchgängiger Bügel ausgebildeten Wasserauslaufs eine Z-Kantung des Spülbeckens erforderlich ist. Die Spülbeckenanordnung ist damit nicht nur teuer in der Herstellung sondern im Übrigen auch umständlich in der Reinigung, was in Küchen mit hohen hygienischen Anforderungen nachteilig ist. Darüber hinaus beschränkt das für die Ausbildung der Z-Kantung zur Aufnahme des Bügels in der Verstauposition erforderliche Bauvolumen des Spülbeckens das wasseraufnehmende Volumen des Spülbeckens, so dass bei gegebenem Wasseraufnahmevolumen die aus dem Stand der Technik bekannten Spülbecken entsprechend tiefer ausgebildet werden müssen, was jedoch nicht immer möglich ist, da häufig beispielsweise ein Müllsortierer oder dergleichen unterhalb des Spülbeckens angeordnet werden soll.

Es ist daher die Aufgabe der Erfindung, eine Spülbeckenanordnung der zuvor beschriebenen Art derart weiterzuentwickeln, dass sie kostengünstig in der Herstellung, einfach in der Pflege und im Übrigen platzsparend ausgebildet ist.

Diese Aufgabe wird durch eine Spülbeckenanordnung mit den Merkmalen des Anspruchs 1 gelöst. Die abhängigen Ansprüche betreffen jeweils vorteilhafte Ausführungsformen der Erfindung.

Demgemäß ist vorgesehen, dass die Hülse einen offenen Innendurchmesser aufweist, der ein Vielfaches des Außendurchmessers der mindestens einen Wasserzuleitung beträgt.

Das Ende der Spülbeckenarmatur, über welches das Wasser durch die Drehdurchführung in die Armatur eingespeist wird, kann innerhalb des Spülbeckenvolumens, welches zur Aufnahme des Wassers vorgesehen ist, angeordnet werden. Insbesondere die horizontale Schwenkachse der Drehdurchführung, um welche herum die Spülbeckenarmatur zwischen der Verstauposition und der Ausflussposition verschwenkbar ist, kann unterhalb eines oberen Beckenrands angeordnet sein, vorzugsweise sogar unterhalb einer Unterkante eines Wasserüberlaufs des Spülbeckens. Die Verstauposition kann sowohl bei o° als auch bei 180° gewählt werden. Dies hängt von der Beladungssituation innerhalb des Spülbeckens ab. Dadurch kann in der Verstauposition die Spülbeckenarmatur vollständig unterhalb des Beckenrands oder mit dem Beckenrand fluchtend angeordnet sein, ohne dass dafür das Spülbecken, insbesondere der Beckenrand bearbeitet werden müsste, beispielsweise durch die Einbringung einer Z-Kantung. Zweckmäßigerweise kann die Drehdurchführung gegenüber einem Durchlass durch die Seitenwand, durch die sie hindurch geführt ist, fluidisch abgedichtet sein, um bei mit Wasser gefülltem Becken eine Leckage des Beckens am Außenumfang der Drehdurchführung zu vermeiden.

Die Seitenwand, durch die die Drehdurchführung hindurch geführt ist, und gegebenenfalls auch jede weitere Seitenwand des Beckens, kann zwischen einem obersten Beckenrand und einem untersten Beckenboden, der die Seitenwände miteinander verbindet, gerade ausgeführt sein, also ohne jegliche Richtungsänderungen, wie sie etwa in Form von Kantungen, wie Z-Kantungen, bei den aus dem Stand der Technik bekannten Anordnungen vorgesehen sind. Beispielsweise können die Seitenwände jeweils über eine erste 90°-Kantung in den Boden des Beckens und über eine zweite 90°-Kantung in den obersten Beckenrand übergehen. Die Seitenwände können darüber hinaus keine weiteren Richtungsänderungen aufweisen.

Die Spülbeckenarmatur kann sich in der Verstauposition entlang einer Innenseite mindestens einer Seitenwand des Spülbeckens erstrecken. Dabei kann sich die Spülbeckenarmatur beispielsweise in der Verstauposition entlang der Innenseite zweier senkrecht zueinander stehender und ineinander übergehender Seitenwände des Spülbeckens erstrecken.

Die Seitenwand, durch die sich die Drehdurchführung hindurch erstreckt, kann einen innersten Innenumfang des Spülbeckens begrenzen.

Dabei kann sich die Drehdurchführung über den innersten Innenumfang des Spülbeckens hinaus, vorzugsweise in Horizontalrichtung, in das Spülbecken hinein erstrecken.

Die Spülbeckenarmatur kann an ihrem Wasserauslauf eine Kartusche aufweisen, mithilfe welcher eine Wassereinspeisung in die Drehdurchführung einstellbar ist.

Das Spülbecken kann an einer seiner Seitenwände eine Abflussbetätigung aufweisen, mit Hilfe welcher ein Abflussverschluss im Boden des Beckens zwischen einer Offenposition und einer Schließposition verstellbar ist.

Das Spülbecken kann einen Überlauf mit einer Überlaufüberwachung sowie in seinem Boden einen elektrisch verschließ- und öffenbaren Abfluss aufweisen, wobei die Überlaufüberwachung dazu eingerichtet ist, den elektrisch verschließ- und öffenbaren Abfluss zu öffnen, wenn ein Wasserabfluss über den Überlauf detektiert ist.

Das Spülbecken kann an einer Seitenwand einen Überlauf aufweisen, dessen Unterkante in Vertikalrichtung oberhalb einer Unterkante der Drehdurchführung angeordnet ist.

Die Spülbeckenarmatur kann ein elektrisch einstellbares Ventil aufweisen, über das eine Wassereinspeisung in die Drehdurchführung einstellbar ist, wobei das Spülbecken an einer Seitenwand einen Überlauf mit einer Überlaufüberwachung aufweist, die dazu eingerichtet ist, das elektrisch einstellbare Ventil zu schließen, wenn von ihr ein Wasserabfluss über den Überlauf detektiert ist.

Die Spülbeckenarmatur kann einen L-förmigen wasserführenden Bügel aufweisen, der über ein erstes seiner gegenüberliegenden Enden an einem beckeninnenseitigen Wasserauslass der Drehdurchführung angeschlossen ist und der an seinem dem ersten Ende gegenüberliegenden zweiten Ende, das ein freies Ende der Spülbeckenarmatur ist, den Wasserauslauf, vorzugsweise mit einen Perlator, aufweist.

Um eine Anpassung der Wasserauslaufrichtung zu ermöglich kann der L-förmige wasserführende Bügel eine horizontale Bügelstrebe mit einem Strebenabschnitt aufweisen, der den Wasserauslauf aufweist und um eine Längsachse der horizontalen Bügelstrebe verdrehbar ist. Dazu kann die Bügelstrebe eine wasserführende Hülse aufweisen, die an ihren gegenüber liegenden Enden drehbar an den übrigen Teilen der horizontalen Bügelstrebe befestigt ist. Die Hülse kann eine Mischbatterie aufweisen, oder über eines ihrer Enden an einer solchen und gegenüber einen solchen verdrehbar festgelegt sein.

Beispielsweise kann der Strebenabschnitt über ein erstes Drehgelenk an einen der Drehdurchführung zugewandten Abschnitt der horizontalen Bügelstrebe angeschlossen sein, wobei der Strebenabschnitt über ein zweites Drehgelenk, das von der Drehdurchführung abgewandt sein kann, an eine Mischbatterie angeschlossen ist.

Die Spülbeckenarmatur kann an ihrem zweiten Ende eine Mischbatterie für kalt- und Warmwasser aufweisen, wobei über die Drehdurchführung eine Warmwasserzulaufleitung und eine Kaltwasserzulaufleitung in die Spülbeckenarmatur hinein, durch den L-förmigen wasserführenden Bügel hindurch bis in die Mischbatterie am zweiten Ende hinein geleitet sind, und wobei eine Ablaufleitung der Mischbatterie an den Wasserauslauf angeschlossen ist. Die Mischbatterie kann ein Einhebelmischer sein.

Dazu kann die Hülse in Horizontalrichtung über den Außenumfang der Seitenwand vorstehen, wobei die mindestens eine Wasserzuleitung durch die Hülse hindurch bis zu einer Kartusche am Wasserauslauf eines L-förmigen wasserführenden Bügels geführt ist. Dabei kann die Hülse vorzugsweise in ihrer Axialrichtung eine Länge aufweisen, die mindestens so groß wie der Durchmesser der Hülse ist.

Die Hülse kann einen offenen Innendurchmesser aufweisen, der mindestens ein Dreifaches, des Außendurchmessers der mindestens einen Wasserzuleitung beträgt. Die Hülse kann die Funktion aufweisen, die Positionierung der durch sie hindurch geführten Warm- und/oder Kaltwasserzuleitungen bei der Ausführung einer Drehbewegung der Spülbeckenarmatur abzusichern. Dazu kann der offene Innendurchmesser der Hülse vorzugsweise 20 mm bis 30 mm und besonders bevorzugt 25 mm bis 27 mm betragen.

Weiterhin kann die Hülse über einen Befestigungsflansch an einem Innenumfang des Spülbeckens anliegen, der über den Innenumfang des Beckens vorsteht und an dem, vorzugsweise an dessen Außenumfang, ein L-förmiger wasserführender Bügel der Spülbeckenarmatur um die Axialrichtung der Hülse drehbar gelagert ist.

Die Hülse kann an ihrem Außenumfang, mit dem sie sich über den Außenumfang der Seitenwand hinaus erstreckt, ein Außengewinde aufweisen, auf das ein Arretierungsring aufgeschraubt ist. Dabei kann die Seitenwand zwischen dem Arretierungsring und einem Befestigungsflansch der Hülse, der am Innenumfang des Spülbeckens anliegt, festgelegt sein.

Weitere Einzelheiten der Erfindung werden anhand der nachstehenden Figuren erläutert. Dabei zeigt
- Figur 1: schematisch und in der Seitenansicht eine beispielhafte Spülbeckenanordnung mit angeschnittenem Spülbecken;
- Figur 2: eine weitere Ausführungsform einer erfindungsgemäßen Spülbeckenanordnung in der Draufsicht; und
- Figur 3: eine Querschnittsansicht einer weiteren Ausführungsform der Erfindung.

Die in Figur 1 gezeigte Spülbeckenanordnung 1 weist ein Spülbecken 2 und eine Spülbeckenarmatur 3 auf, die über eine Drehdurchführung 6 an der Innenseite einer Seitenwand 7 des Spülbeckens 2 verschwenkbar befestigt ist. Insbesondere ist die Spülbeckenarmatur 3 um die in der Zeichnungsebene liegende horizontale Schwenkachse X der Drehdurchführung 6 verschwenkbar, mithin innerhalb einer Ebene, die sich senkrecht zur Zeichnungsebene erstreckt.

Die Spülbeckenarmatur 3 ist in Figur 1 in der Ausgussposition angeordnet, innerhalb welcher der Wasserauslauf 4 der Spülbeckenarmatur 3 oberhalb des Beckenrandes 5 des Spülbeckens 2 und dem Volumen V des Spülbeckens 2 zugewandt angeordnet ist. Die Figur 1 lässt weiterhin erkennen, dass in dem Fall, dass die Spülbeckenarmatur 3 aus der gezeigten Ausgussposition um 90° in die Verstauposition verschwenkt wird, die Spülbeckenarmatur 3 und insbesondere der L-förmige Bügel 12 der Armatur 3 vollständig unterhalb des Beckenrands 5 angeordnet ist, so dass die Armatur 3 vollständig innerhalb des Beckenvolumens V verstaut ist. Das Beckenvolumen V ist gerade das Wasser aufnehmende Volumen des Spülbeckens 2. Die Figur 1 lässt weiterhin erkennen, dass das Spülbecken 2 im Wesentlichen durch wenige 90°-Kantungen hergestellt ist, etwa mit Hilfe gängiger Tiefziehverfahren. Es ist keine gesonderte Z-Kantung erforderlich, um einen Verstauraum für die Spülbeckenarmatur 3 in der Verstauposition auszubilden. Die Seitenwände 7 gehen jeweils über eine erste 90°-Kantung in den Boden 16 des Beckens 2 über und über eine zweite 90°-Kantung in den obersten Beckenrand 5 über. Die Seitenwände 7 weisen darüber hinaus keine weiteren Richtungsänderungen auf.

An einer weiteren das Beckenvolumen V begrenzenden Seitenwand 7 ist eine Abflussbetätigung 9 mit einem beckeninnenseitig angeordneten Griffstück 10 angeordnet, mit Hilfe welcher ein Abflussverschluss 17 im Boden 16 des Beckens 2 zwischen einer Offenposition und einer Schließposition verstellbar ist. Das Spülbecken 2 weist an einer weiteren Seitenwand 7 einen Überlauf 11 mit einer Überlaufüberwachung 14 auf, die dazu eingerichtet ist, den Abflussverschluss 17 im Boden 16 zu schließen, wenn von ihr ein Wasserabfluss über den Überlauf 11 detektiert wird.

Die Spülbeckenarmatur 3 weist an ihrem zweiten Ende eine Mischbatterie 18 für kalt- und Warmwasser auf, wobei über die Drehdurchführung 6 eine Warmwasserzulaufleitung und eine Kaltwasserzulaufleitung in die Spülbeckenarmatur 3 hinein, durch den L-förmigen wasserführenden Bügel 12 hindurch bis in die Mischbatterie 18 am zweiten Ende hinein geleitet sind, und wobei eine Rücklaufleitung der Mischbatterie 18 an den Wasserauslauf 4 angeschlossen ist. Die Mischbatterie 18 ist hier ein Einhebelmischer.

Bei der in Figur 2 gezeigten Ausführungsform der Spülbeckenanordnung ist die Spülbeckenarmatur 3 in der Verstauposition angeordnet, das heißt gegenüber der in Figur 1 gezeigten Ausgussposition um 90° um die Schwenkachse X der Drehdurchführung 6 verschwenkt. Innerhalb dieser Anordnung erstreckt sich die Spülbeckenarmatur 3, insbesondere der L-förmige Wasser führende Bügel 12 der Armatur 3 im Wesentlichen parallel zu zwei senkrecht zueinander ausgerichteten Seitenwänden 7 des Spülbeckens 2, die das Spülbeckenvolumen V begrenzen.

Bei der in Figur 3 gezeigten Ausführungsform einer erfindungsgemäßen Spülbeckenanordnung 1 weist die Drehdurchführung 6 eine Hülse 19 auf, durch die eine Wasserzuleitung 20 von außerhalb des Spülbeckens 2 durch die Seitenwand 7 hindurch in die Spülbeckenarmatur 3 eingeführt ist. Die Hülse 19 steht in Horizontalrichtung über den Außenumfang der Seitenwand 7 vor, wobei die Wasserzuleitung 20 durch die Hülse 19 hindurch bis zu der Mischbatterie 18 am Wasserauslauf 4 des L-förmigen wasserführenden Bügels 12 geführt ist. Die Hülse 19 weist in ihrer Axialrichtung X eine Länge auf, die größer als der Durchmesser der Hülse 19 ist.

Insbesondere weist die Hülse 19 einen offenen Innendurchmesser auf, der mehr als das Dreifache des Außendurchmessers der Wasserzuleitung 20 beträgt. Dadurch wird ein komfortables Verlegen der mindestens einen Wasserzuleitung 20 durch die Hülse 19 hindurch in den L-förmigen Bügel 12 hinein ermöglicht. Die Hülse 19 liegt über einen Befestigungsflansch 21 am Innenumfang des Spülbeckens 2 an. Der Befestigungsflansch 21 steht über den Innenumfang vor und an dessen Außenumfang ist der L-förmige wasserführende Bügel 12 der Spülbeckenarmatur 3 um die Axialrichtung X der Hülse 19 drehbar gelagert festgelegt.

Die Hülse 19 weist an ihrem Außenumfang, mit dem sie sich über den Außenumfang der Seitenwand 7 hinaus erstreckt, ein Außengewinde 22 auf, auf das ein Arretierungsring 23 aufgeschraubt ist, wobei die Seitenwand 7 zwischen dem Arretierungsring 23 und einem Befestigungsflansch 21 der Hülse 19, der am Innenumfang des Spülbeckens 2 anliegt, festgelegt ist.

### Bezugszeichenliste:

- 1: Spülbeckenanordnung
- 2: Spülbecken
- 3: Spülbeckenarmatur
- 4: Wasserauslauf
- 5: Beckenrand
- 6: Drehdurchführung
- 7: Seitenwand
- 8: Anschluss
- 9: Ventil
- 10: Griffstück
- 11: Überlauf
- 12: Bügel
- 13: Wasserauslass
- 14: Überlaufüberwachung
- 15: Wassereinlass
- 16: Boden
- 17: Abfluss
- 18: Mischbatterie
- 19: Hülse
- 20: Wasserzuleitung
- 21: Befestigungsflansch
- 22: Außengewinde
- 23: Arretierungsring
- 24: horizontale Bügelstrebe
- 25: Strebenabschnitt
- 26: erstes Drehgelenk
- 27: Abschnitt
- 28: zweites Drehgelenk
- V: Volumen
- X: Drehachse

## Patentansprüche

1. Spülbeckenanordnung (1) mit einem Spülbecken (2) und einer Spülbeckenarmatur (3), die einen Wasserauslauf (4) aufweist und zwischen einer Ausgussposition, in welcher die Spülbeckenarmatur (3) aus dem Spülbecken (2) heraus geschwenkt ist, und mindestens einer Verstauposition, in welcher die Spülbeckenarmatur (3) innerhalb des Spülbeckens (2) angeordnet ist, verschwenkbar ist, wobei die Spülbeckenanordnung (1) beabstandet von einem oberen Beckenrand (5) des Spülbeckens (2) eine wasserführende Drehdurchführung (6) durch eine Seitenwand (7) des Spülbeckens (2) aufweist, über die von außerhalb des Spülbeckens (2) Wasser durch die Seitenwand (7) des Spülbeckens (2) in die Spülbeckenarmatur (3) eingespeist ist, wobei die Drehdurchführung (6) eine Hülse (19) aufweist, durch die mindestens eine Wasserzuleitung (20), vorzugsweise eine Warmwasserzuleitung und eine Kaltwasserzuleitung von außerhalb des Spülbeckens (2) durch die Seitenwand (7) hindurch in die Spülbeckenarmatur (3) eingeführt ist,
**dadurch gekennzeichnet, dass** die Hülse (19) einen offenen Innendurchmesser aufweist, der ein Vielfaches des Außendurchmessers der mindestens einen Wasserzuleitung (20) beträgt.

2. Spülbeckenanordnung (1) nach Anspruch 1, bei der die Spülbeckenarmatur (3) in der Verstauposition zumindest teilweise und vorzugsweise vollständig innerhalb des Spülbeckens (2) angeordnet ist, wobei die Spülbeckenarmatur (3) vorzugsweise in zwei um 180° zueinander verschwenkten Positionen eine Verstauposition einnimmt.

3. Spülbeckenanordnung (1) nach einem der vorangegangenen Ansprüche, bei der die Seitenwand (7), durch die sich die Drehdurchführung (6) hindurch erstreckt, einen innersten Innenumfang des Spülbeckens (2) begrenzt.

4. Spülbeckenanordnung (1) nach Anspruch 3, bei der sich die Drehdurchführung (6) über den innersten Innenumfang des Spülbeckens (2) hinaus, vorzugsweise in Horizontalrichtung, in das Spülbecken (2) hinein erstreckt.

5. Spülbeckenanordnung (1) nach einem der vorangegangenen Ansprüche, bei der die Spülbeckenarmatur (3) einen L-förmigen wasserführenden Bügel (12) aufweist, der über ein erstes seiner gegenüber liegenden Enden an einen beckeninnseitigen Wasserauslass (13) der Drehdurchführung (6) angeschlossen ist, und der an seinem dem ersten Ende gegenüber liegenden zweiten Ende, das ein freies Ende der Spülbeckenarmatur (3) ist, den Wasserauslauf (4), vorzugsweise mit einem Perlator, aufweist.

6. Spülbeckenanordnung (1) nach Anspruch 5, bei der der L-förmige wasserführende Bügel (12) eine horizontale Bügelstrebe (24) mit einem Strebenabschnitt (25) aufweist, der den Wasserauslauf (4) aufweist und um eine Längsachse der horizontalen Bügelstrebe (24) verdrehbar ist.

7. Spülbeckenanordnung (1) nach Anspruch 5, bei der der Strebenabschnitt (25) über ein erstes Drehgelenk (26) an einen der Drehdurchführung (6) zugewandten Abschnitt (27) der horizontalen Bügelstrebe (24) angeschlossen ist, und wobei der Strebenabschnitt (25) über ein zweites Drehgelenk (28) an eine Mischbatterie (18) angeschlossen ist.

8. Spülbeckenanordnung (1) nach einem der Ansprüche 1 bis 4, bei der die Spülbeckenarmatur (3) an ihrem zweiten Ende eine Mischbatterie (18) für Kalt-und Warmwasser aufweist, wobei über die Drehdurchführung (6) eine Warmwasserzulaufleitung und eine Kaltwasserzulaufleitung in die Spülbeckenarmatur (3) hinein, durch den L-förmigen wasserführenden Bügel (12) hindurch bis in die Mischbatterie (18) am zweiten Ende hinein geleitet sind, und wobei eine Ablaufleitung der Mischbatterie (18) an den Wasserauslauf (4) angeschlossen ist.

9. Spülbeckenanordnung (1) nach einem der vorangegangenen Ansprüche, bei der die Hülse (19) in Horizontalrichtung über den Außenumfang der Seitenwand (7) vorsteht und wobei die mindestens eine Wasserzuleitung (20) durch die Hülse (19) hindurch bis zu einer Mischbatterie (18) am Wasserauslauf (4) eines oder des L-förmigen wasserführenden Bügels (12) geführt ist, wobei die Hülse (19) vorzugsweise in ihrer Axialrichtung (X) eine Länge aufweist, die mindestens so groß wie der Durchmesser der Hülse (19) ist.

10. Spülbeckenanordnung (1) nach einem der vorangegangenen Ansprüche, wobei der offene Innendurchmesser der Hülse mindestens ein Zweifaches des Außendurchmessers der mindestens einen Wasserzuleitung (20) beträgt, wobei der offene Innendurchmesser der Hülse (19) vorzugsweise 20 mm bis 30 mm und besonders bevorzugt 25 mm bis 27 mm beträgt.

11. Spülbeckenanordnung (1) nach einem der vorangegangenen Ansprüche, bei der die Hülse (19) über einen Befestigungsflansch (21) an einem Innenumfang des Spülbeckens (2) anliegt, der über den Innenumfang vorsteht und an dem, vorzugsweise an dessen Außenumfang, der oder ein L-förmiger wasserführender Bügel (12) der Spülbeckenarmatur (3) um die Axialrichtung (X) der Hülse (19) drehbar gelagert ist.

12. Spülbeckenanordnung (1) nach einem der vorangegangenen Ansprüche, bei der die Hülse (19) an ihrem Außenumfang, mit dem sie sich über den Außenumfang der Seitenwand (7) hinaus erstreckt, ein Außengewinde (22) aufweist, auf das ein Arretierungsring (23) aufgeschraubt ist, wobei die Seitenwand (7) zwischen dem Arretierungsring (23) und einem oder dem Befestigungsflansch (21) der Hülse (19), der am Innenumfang des Spülbeckens (2) anliegt, festgelegt ist.

## Claims

1. Sink arrangement (1) with a sink basin (2) and a sink fitting (3), which has a water outlet (4) and can be pivoted between a pouring position, in which the sink fitting (3) is pivoted out of the sink basin (2), and at least one stowing position, in which the sink fitting (3) is arranged inside the sink basin (2), the sink arrangement (1) having, at a distance from an upper basin rim (5) of the sink basin (2), a water-carrying rotary union (6) through a side wall (7) of the sink basin (2), via which water is fed from outside the sink basin (2) through the side wall (7) of the sink basin (2) into the sink fitting (3), the rotary union (6) having a sleeve (19) through which at least one water supply line (20), preferably a hot water supply line and a cold water supply line, is introduced from outside the sink basin (2) through the side wall (7) into the sink fitting (3), **characterized in that** the sleeve (19) has an open inner diameter which is a multiple of the outer diameter of the at least one water supply line (20).

2. Sink arrangement (1) according to claim 1, wherein the sink fitting (3) is arranged in the stow position at least partially and preferably completely within the sink basin (2), the sink fitting (3) assuming a stow position preferably in two positions pivoted 180° to each other.

3. Sink arrangement (1) according to any one of the preceding claims, wherein the side wall (7) through which the rotary union (6) extends delimits an innermost inner circumference of the sink basin (2).

4. Sink arrangement (1) according to claim 3, wherein the rotary union (6) extends beyond the innermost inner circumference of the sink basin (2), preferably in horizontal direction, into the sink basin (2).

5. Sink arrangement (1) according to any one of the preceding claims, wherein the sink fitting (3) has an L-shaped water-carrying bracket (12) which is connected via a first of its opposite ends to an in-basin water outlet (13) of the rotary union (6), and which has at its second end opposite the first end, which is a free end of the sink fitting (3), the water outlet (4), preferably with an aerator.

6. Sink arrangement (1) according to claim 5, wherein said L-shaped water carrying bracket (12) comprises a horizontal bracket strut (24) having a strut section (25) containing the water outlet (4) and being rotatable about a longitudinal axis of the horizontal bracket strut (24).

7. Sink arrangement (1) according to claim 5, wherein the strut section (25) is connected to a section (27) of the horizontal hoop strut (24) facing the rotary union (6) via a first swivel joint (26), and wherein the strut section (25) is connected to a mixing tap (18) via a second swivel joint (28).

8. Sink arrangement (1) according to any one of claims 1 to 4, wherein the sink fitting (3) has a mixing tap (18) for cold and hot water at its second end, wherein a hot water supply line and a cold water supply line are routed into the sink fitting (3) via the rotary union (6), through the L-shaped water-carrying bracket (12) into the mixing tap (18) at the second end, and wherein a drain line of the mixing tap (18) is connected to the water outlet (4).

9. Sink arrangement (1) according to one of the preceding claims, in which the sleeve (19) projects in the horizontal direction beyond the outer circumference of the side wall (7), and wherein the at least one water supply line (20) is guided through the sleeve (19) to a mixing tap (18) at the water outlet (4) of one or the L-shaped water-carrying bracket (12), wherein the sleeve (19) preferably has a length in its axial direction (X) which is at least as great as the diameter of the sleeve (19).

10. Sink arrangement (1) according to any one of the preceding claims, wherein the open inner diameter of the sleeve is at least twice the outer diameter of the at least one water supply line (20), wherein the open inner diameter of the sleeve (19) is preferably 20 mm to 30 mm and particularly preferably 25 mm to 27 mm.

11. Sink arrangement (1) according to any one of the preceding claims, wherein the sleeve (19) abuts an inner circumference of the sink (2) via a mounting flange (21), which projects beyond the inner circumference and on which, preferably on its outer circumference, the or an L-shaped water-carrying bracket (12) of the sink fitting (3) is rotatably mounted about the axial direction (X) of the sleeve (19).

12. Sink arrangement (1) according to any one of the preceding claims, wherein the sleeve (19) has, at its outer periphery with which it extends beyond the outer periphery of the side wall (7), an external thread (22) onto which a locking ring (23) is screwed, the side wall (7) being fixed between the locking ring (23) and one or the mounting flange (21) of the sleeve (19) which abuts the inner periphery of the sink basin (2).

## Revendications

1. Disposition de lavabo (1) avec un lavabo (2) et une robinetterie de lavabo (3), qui comprend un écoulement d'eau (4) et qui peut pivoter entre une position de départ, dans laquelle la robinetterie de lavabo (3) est pivotée hors du lavabo (2), et au moins une position de rangement, dans laquelle la robinetterie de lavabo (3) est disposée à l'intérieur du lavabo (2), dans laquelle la disposition de lavabo (1) comprend, à une certaine distance d'un bord supérieur (5) du lavabo (2), un passage rotatif (6) pour le guidage de l'eau à travers une paroi latérale (7) du lavabo (2), par l'intermédiaire duquel l'eau provenant de l'extérieur du lavabo (2) est introduite à travers la paroi latérale (7) du lavabo (2) dans la robinetterie du lavabo (3), dans laquelle le passage rotatif (6) comprend un manchon (19) grâce auquel au moins une conduite d'arrivée d'eau (20), de préférence une conduite d'arrivée d'eau chaude et une conduite d'arrivée d'eau froide, est introduite de l'extérieur du lavabo (2) à travers la paroi latérale (7) dans la robinetterie du lavabo (3),
**caractérisée en ce que** le manchon (19) présente un diamètre intérieur ouvert qui représente un multiple du diamètre extérieur de l'au moins une conduite d'arrivée d'eau (20).

2. Disposition de lavabo (1) selon la revendication 1, dans laquelle la robinetterie de lavabo (3) est disposée, dans la position de rangement, au moins partiellement et de préférence entièrement à l'intérieur du lavabo (2), dans laquelle la robinetterie de lavabo (3) adopte une position de rangement de préférence dans deux positions pivotées entre elles de 180°.

3. Disposition de lavabo (1) selon l'une des revendications précédentes, dans laquelle la paroi latérale (7), à travers laquelle s'étend le passage rotatif (6), délimite une circonférence interne la plus intérieure du lavabo (2).

4. Disposition de lavabo (1) selon la revendication 3, dans laquelle le passage rotatif (6) s'étend au-delà de la circonférence interne la plus intérieure du lavabo (2), de préférence dans la direction horizontale, dans le lavabo (2).

5. Disposition de lavabo (1) selon l'une des revendications précédentes, dans laquelle la robinetterie du lavabo (3) comprend un étrier de guidage d'eau en forme de L (12), qui est raccordé, par l'intermédiaire d'une première de ses extrémités opposées, à une évacuation d'eau (13) du côté interne du lavabo, du passage rotatif (6) et qui comprend, au niveau de sa deuxième extrémité, opposée à la première extrémité, qui est une extrémité libre de la robinetterie de lavabo (3), l'écoulement d'eau (4), de préférence avec un mousseur.

6. Disposition de lavabo (1) selon la revendication 5, dans laquelle l'étrier de guidage d'eau en forme de L (12) comprend une entretoise d'étrier horizontale (24) avec une portion d'entretoise (25) qui comprend l'écoulement d'eau (4) et qui peut tourner autour d'un axe longitudinal de l'entretoise d'étrier horizontale (24).

7. Disposition de lavabo (1) selon la revendication 5, dans laquelle la portion d'entretoise (25) est reliée, par l'intermédiaire d'une première articulation rotative (26), à une portion (27), orientée vers le passage rotatif (6), de l'entretoise d'étrier horizontale (24) et dans laquelle la portion d'entretoise (25) est reliée, par l'intermédiaire d'une deuxième articulation rotative (28), à un mitigeur (18).

8. Disposition de lavabo (1) selon l'une des revendications 1 à 4, dans laquelle la robinetterie de lavabo (3) comprend, au niveau de sa deuxième extrémité, un mitigeur (18) pour l'eau froide et l'eau chaude, dans laquelle, par l'intermédiaire du passage rotatif (6), une conduite d'arrivée d'eau chaude et une conduite d'arrivée d'eau froide sont guidées vers la robinetterie de lavabo (3), à travers l'étrier de guidage d'eau en forme de L (12), jusque dans le mitigeur (18) au niveau de la deuxième extrémité et dans laquelle une conduite d'évacuation du mitigeur (18) est raccordée à l'écoulement d'eau (4).

9. Disposition de lavabo (1) selon l'une des revendications précédentes, dans laquelle le manchon (19) dépasse dans la direction horizontale de la circonférence extérieure de la paroi latérale (7) et dans laquelle l'au moins une conduite d'arrivée d'eau (20) est guidée à travers le manchon (19) jusqu'à un mitigeur (18) au niveau de l'écoulement d'eau (4) d'un ou de l'étrier de guidage d'eau en forme de L (12), dans laquelle le manchon (19) présente, de préférence dans sa direction axiale (X), une longueur qui est au moins aussi grande que le diamètre du manchon (19).

10. Disposition de lavabo (1) selon l'une des revendications précédentes, dans laquelle le diamètre intérieur ouvert du manchon représente au moins le double du diamètre extérieur de l'au moins une conduite d'arrivée d'eau (20), dans laquelle le diamètre intérieur ouvert du manchon (19) est de préférence de 20 mm à 30 mm et plus particulièrement de préférence de 25 mm à 27 mm.

11. Disposition de lavabo (1) selon l'une des revendications précédentes, dans laquelle le manchon (19) s'appuie, par l'intermédiaire d'une bride de fixation (21), contre une circonférence intérieure du lavabo (2), qui dépasse de la circonférence intérieure et au niveau de laquelle, de préférence sur sa circonférence extérieure, le ou un étrier de guidage d'eau en forme de L (12) de la robinetterie de lavabo (3) est logé de manière rotative autour de la direction axiale (X) du manchon (19).

12. Disposition de lavabo (1) selon l'une des revendications précédentes, dans laquelle le manchon (19) comprend, au niveau de sa circonférence extérieure, avec laquelle il s'étend au-delà de la circonférence extérieure de la paroi latérale (7), un filetage externe (22) sur lequel est vissé une bague d'arrêt (23), dans laquelle la paroi latérale (7) est fixée entre la bague d'arrêt (23) et une ou la bride de fixation (21) du manchon (19), qui s'appuie contre la circonférence extérieure du lavabo (2).
